# EUROPÄISCHE PATENTSCHRIFT

(11) **EP 0 963 819 B1**
(45) Veröffentlichungstag und Bekanntmachung des Hinweises auf die Patenterteilung: **11.09.2002**
(21) Anmeldenummer: 99109972.2
(22) Anmeldetag: 21.05.1999
(51) Int. Cl.: B26B 29/02

(54) **Messer mit mindestens einem Schutzteil**
Knife with at least one guard
Couteau avec au moins un dispositif protecteur

(30) Priorität: 11.06.1998 DE 19825941
(43) Veröffentlichungstag der Anmeldung: 15.12.1999
(73) Patentinhaber: MARTOR-ARGENTAX E.H. Beermann KG, D-42653 Solingen (DE)
(72) Erfinder: Berns, Harald Professor, 42119 Wuppertal (DE)
(74) Vertreter: Patentanwälte Ostriga & Sonnet

(56) Entgegenhaltungen:
- EP-A- 0 252 711
- DE-U- 8 119 855
- US-A- 4 091 537
- US-A- 5 330 492

## Beschreibung

Die Erfindung betrifft ein Messer mit einem Schutzteil entsprechend dem Oberbegriff des Anspruchs 1. Ein solches Messer ist in der US 40 91 537 A beschrieben.

Beim Messer gemäß der US 40 91 537 A weist ein sich mit seiner Längsmittelachse parallel zur Schneide der Messerklinge erstreckender Schutzstift, welcher in seine Schutzstellung hinein nach außen federbelastet ist, drei Axialbereiche auf. Der vordere längere Axialbereich des Schutzstifts weist einen mittleren Durchmesser, der sich hinten daran anschließende Axialbereich, der Verriegelungsbereich, einen kleinen Durchmesser und der sich an den Verriegelungsbereich anschließende rückwärtige Axialbereich den größten Durchmesser auf.

Ein quer zur Längsmittelachse des Schutzstifts verschieblich geführter Riegel verfügt über eine Riegelöffnung mit einen solchen Durchmesser, daß letztere den Schutzstift alternativ an seinem vorderen Axialbereich mittleren Durchmessers und an seinem Riegelbereich kleinen Durchmessers, nicht jedoch an seinem hinteren Axialbereich größeren Durchmessers umgreifen kann. Der etwa plattenförmige Riegel ist zum Schutzstift hin nach außen federbelastet.

Der nach außen hin frei überstehende Bereich des plattenförmigen Riegels stellt eine Bedienungstaste dar. Wenn die Riegelöffnung mit dem Verriegelungsbereich des Schutzstifts ausgerichtet ist und der Riegel nicht betätigt wird, ist der Schutzstift in seiner vorgeschobenen Schutzstellung arretiert. Dabei liegt der rückwärtige größere Axialbereich des Schutzstifts mit dem größeren Durchmesser an der die Riegelöffnung umgebenden Randfläche an.

Wenn beim Messer gemäß der US 40 91 537 A die Bedienungstaste des Riegels betätigt und die Schneidarbeit aufgenommen wird, stößt die äußere Stirnfläche des Schutzstifts gegen das Schneidgut, so daß sich der Schutzstift entgegen der Rückstellkraft einer Schraubendruckfeder in den Griffkörper hineinbewegen kann. Wenn während der Schneidarbeit die Bedienungstaste nicht niedergedrückt und anschließend die Schneidarbeit beendet wird, überführt die Schraubendruckfeder den Schutzstift automatisch nach vorn in seine arretierte Schutzstellung.

Durch das Zusammenwirken des vorderen axialen Schutzstiftbereichs mittleren Durchmessers mit dem nach außen hin federbelasteten Riegel des Messers gemäß der US 40 91 537 A kann es beim Vorschieben des Schutzstifts indessen zu einer reibungsbedingten Verzögerung oder sogar zu einer Verkantungsklemmung kommen.

Eine dem Messer der US 40 91 537 A ähnliche Schutzstift-Anordnung ist in der DE 81 19 855 U1 beschrieben, mit dem Unterschied indessen, daß die nach Art eines Schlittens aufgebaute Betätigungsarretiervorrichtung in Längsrichtung des Messers rastenweise zu verstellen ist. Das bekannte Messer wird insoweit als verbesserungsbedürftig empfunden, weil, wenn sich der Schlitten zufällig in seiner hintersten Raststellung befindet, der Schutzstift versehentlich in seine Freigabestellung zu verschieben ist. Dies kann beispielsweise dann passieren, wenn eine Arbeitsperson das Messer in die Tasche des Arbeitsanzugs steckt, um mit beiden Händen einen zu öffnenden Karton anzuheben. Beim anschließenden Hineinfassen in die Tasche ist es dann durchaus möglich, daß sich der Schutzstift beim Ergreifen des Messers aus seiner Schutzstellung weg nach innen in den Griffkörper hineinbewegt, so daß die Hand unversehens einen Schneidkontakt mit der teilweise freigelegten Messerschneide erleidet.

Von der US 142 942 ist ein gattungsfremdes Messer zur Randbearbeitung von Stiefel- oder Schuhsohlen bekannt, bei welchem ein entlang des Messerklingenrückens angeordneter, mittels einer Druckfeder axial zur Messerspitze nach außen hin rückstellbelasteter Federstift mit seinem hakenförmig gekrümmten freien Ende die Spitze der sich in Schneidstellung befindlichen Messerklinge eng umgreift. In dieser Schneidstellung ist der Federstift mittels einer in sperrrichtung federbelasteten Rastwippe (vgl. US 142 942 A Fig. 2 Pos. D, E, n) gesichert. In der Schneidposition dient der Federstift mit seinem hakenförmigen Ende als Schneidlehre, die bei der Randbeschneidung einer Schuhsohle eine versehentliche Verletzung des angrenzenden Oberleders verhindern soll. Die Messerschneide an sich ist bei dem Messer gemäß der US 142 942 A in keiner Position des Federstifts geschützt.

Für den Fall, daß die Messerklinge ausgewechselt oder geschliffen werden soll, wird die Rastwippe gelöst, so daß der Federstift mit seinem hakenförmigen Bereich vor die Messerspitze nach vorn versetzt wird (vgl. US 142 942 A, Fig. 2 gepunktet eingezeichnete Kontur). Für den Rückzug des Federstifts in die Messer-Schneidstellung weist der Federstift eine gesonderte Handhabe auf (vgl. US 142 942 A Fig. 3 Pos. r).

Von einem ebenfalls gattungsfremden Messer gemäß der DE 34 33 286 Al ist es bekannt, ein im Querschnitt U-förmiges Schutzteil relativ zu einer Messerklinge längsverschieblich zu verlagern und diese Verlagerungsbewegung mit einem Betätigungsdrücker herbeizuführen. Der sich mit dem eingangs beschriebenen bekannten Messer gemäß der DE 31 16 354 A1 verbindende Vorteil, daß sich der Schutzstift allein durch Druckkontakt mit dem Schneidgut in seine Freigabestellung verschieben läßt, ist bei dem Messer gemäß der DE 34 33 286 A1 nicht gegeben.

Von der DE 35 40 026 A1 schließlich ist ein Messer mit einem um einen Drehzapfen schwenkbar angeordneten Schutzteil aus eigenfederndem Werkstoff mit einem Federzungenansatz bekannt. Die Sicherung der Schutzposition des bekannten schwenkbaren Schutzteils geschieht in recht umständlicher Weise mit einem gesondert zu handhabenden schwenkbaren Sicherungsbügel. Ausgehend von dem eingangs beschriebenen bekannten Messer gemäß der US 4 091 537 A, liegt der Erfindung die Aufgabe zugrunde, die Schutzfunktion des Schutzteils des bekannten Messers zu verbessern.

Entsprechend der Erfindung wird diese Aufgabe durch ein Messer gemäß Anspruch 1 gelöst.

Erfindungsgemäß bewirkt ein Niederdrücken der Bedienungstaste eine Entriegelung des Schutzteils in dessen vorgeschobener Schutzstellung, so daß das Schutzteil bei niedergedrückter Taste in seine die Messerschneide freilegende Freigabestellung zurückgeschoben werden kann. Sobald die Bedienungstaste nicht mehr beaufschlagt, d.h. nicht mehr niedergedrückt wird und das Schutzteil mit der Federrückstellkraft in seine vorgeschobene Schutzstellung gelangt ist, setzt die Betätigungsarretierung ein, die ein Zurückschieben des Schutzteils nur gestattet, wenn die Bedienungstaste niedergedrückt, d.h. betätigt wird.

Erfindungsgemaß fährt das Schutzteil auch bei anhaltend niedergedrückter Bedienungstaste und bei Unterbrechen der Schneidarbeit oder bei Beendigung der Schneidarbeit zwar in seine vorgeschobene Schutzstellung zurück, verbleibt aber nachfolgend trotz niedergedrückter Bedienungstaste in seiner durch die Betätigungsarretiervorrichtung bewirkte Arretierstellung. Aus dieser Arretierstellung kann das Schutzteil nur bei nochmaligem bewußten Betätigen, d.h. durch Loslassen der Bedienungstaste und erneutem Niederdrücken der Bedienungstaste, aus seiner Arretierstellung befreit werden.

Das translatorisch bewegbare Schutzteil kann ebenfalls mit einer Bewegungsbegrenzung versehen sein, so daß dadurch eine vorgegebene Schnittiefe erreichbar wird. Diese Bewegungsbegrenzung kann entweder stufenweise oder stufenlos (stufenlos beispielsweise mittels einer Stellschraube) verändert werden.

Entsprechend der Erfindung liegt die Translationsrichtung des Stiftbereichs in der Schwenkebene der Klinke oder parallel zu dieser.

Als zweckmäßig hat sich eine erfindungsgemäße Ausführungsform erwiesen, bei welcher die Klinke eine Zugklinke ist.

Eine vorteilhafte erfindungsgemäße Ausführungsform ist dadurch gekennzeichnet, daß mit der Bedienungstaste ein Steuerkörper bewegungsgekuppelt ist, welcher eine Steuerfläche aufweist, mit der die Klinke im Entriegelungssinne druckbeaufschlagbar ist.

Weitere Merkmale einer erfindungsgemäßen Ausführungsform bestehen darin, daß die Steuerfläche Teil einer Steueraussparung ist. In diese Steueraussparung kann die Klinke mit ihrem Kopf zur Messerspitze hin in Eintauchrichtung eindringen, während sich der Stiftbereich in seiner Schutzstellung befindet. Damit die Klinke in dieser Stellung ihre Verriegelungsfunktion durchführen kann, d.h. mit ihrer Riegelfläche die Riegelanschlagfläche hintergreifen kann, sind die Eintauchtiefe der Klinke und die der Eintauchtiefe gleichgerichtete Tiefe der Steueraussparung aufeinander abgestimmt.

Bei einer besonders vorteilhaften Ausführungsform der Erfindung wird auch dann eine Arretierung des Stiftbereichs in dessen Schutzstellung bewirkt, falls die Bedienungstaste nach Beendigung der Schneidarbeit und damit einhergehender Druckentlastung des Stiftbereichs versehentlich noch bedient wird.

Eine solche vorteilhafte Ausführungsform ist entsprechend der Erfindung dadurch gekennzeichnet, daß der die Steueraussparung bildende Bereich des Steuerkörpers entgegen der Rückstellkraft einer Steuerfeder in Eintauchrichtung des Klinkenkopfes relativ zum Steuerkörper begrenzt nachgiebig gelagert ist, und daß der nachgiebig gelagerte Bereich benachbart der Steueraussparung einen Steuervorsprung bildet, gegen den der Kopf der Klinke auf ihrem Weg von der Freigabestellung zur Schutzstellung des Stiftbereichs anläuft, wenn der Stiftbereich von einem äußeren Druck entlastet ist und die Bedienungstaste anhaltend betätigt wird, wobei die Rückstellkraft der Steuerfeder geringer ist als die auf den Stiftbereich wirkende Federrückstellkraft, welche der Klinke durch das Verdrängen des nachgiebigen Bereichs ihren Einschwenkweg zur Riegelanschlagfläche hin öffnet.

Weitere Merkmale der Erfindung sind zusätzlichen Unteransprüchen zu entnehmen.

In den Zeichnungen sind Ausführungsbeispiele entsprechend der Erfindung dargestellt. Es zeigt
Fig. 1 ein als Sacköffnungsmesser ausgebildetes Messer vor Aufnahme der Schneidarbeit,
Fig. 2 eine Seitenansicht entsprechend dem mit II bezeichneten Ansichtspfeil in Fig. 1,
Fig. 3 eine Stirnansicht entsprechen dem mit III bezeichneten Ansichtspfeil in Fig. 1,
Fig. 1A das Messer gemäß Fig. 1 bei Aufnahme der Schneidarbeit,
Fig. 4-6 unterschiedliche Funktionsdarstellungen einer anderen Ausführungsform mit geöffnetem Griffkörper-Innenraum und
Fig. 7 -10 etwa in Anlehnung an die Darstellungsweise gemäß den Fig. 4-6 unterschiedliche Funktionsdarstellungen einer weiteren Ausführungsform.

Die dargestellten unterschiedlichen Ausführungsformen und deren Einzelteile sind trotz baulicher Abweichungen stets mit denselben Bezugsziffern bezeichnet.

Jedes Messer 10 weist einen Griffkörper 11 und eine darin lösbar befestigte Messerklinge 12 auf, die bei den gezeigten Ausführungsbeispielen als Trapezklinge ausgebildet ist und deswegen eine geradlinige Schneide 13, eine sich geneigt zur Grifflängsachse y erstreckende gerade Stirnfläche 14 und vorn eine Messerklingenspitze 15 aufweist.

Ein Sicherheitsbügel 16 weist zwei im Parallelabstand zueinander angeordnete Stiftbereiche 17 auf, deren etwa kolbenartig ausgebildete innere Enden 18 in einem Führungskanal 19 in Ausschieberichtung x und in Einschieberichtung z translatorisch beweglich sind.

Ein Einschieben der Stiftbereiche 17 in Richtung z ist nur entgegen einer Federrückstellkraft möglich, die allgemein mit einem Kraftvektor F und im übrigen in Fig. 1 durch eine gestrichelt eingetragene Schraubendruckfeder 20 gekennzeichnet ist.

Vorn an die Stiftbereiche 17 sind jeweils mit einem etwa teilkreisförmigen Bogen 21 zwei Führungsenden 22 angeschlossen und im Abstand vor der Messerklingenspitze 15 und der Stirnfläche 14 der Messerklinge 12 herumgezogen. Die freien Enden 23 der Führungsenden 22 sind über einen Bügelsteg 24 miteinander verbunden.

Insbesondere aus einer Zusammenschau der Fig. 1-3 sowie Fig. 1A wird deutlich, daß der jeweilige Sicherheitsbügel 16 beiderseits neben der Schneide 13 und vor der Messerklingenspitze 15 einen Schutzraum S zur Aufnahme der Schneide 13 bildet, wenn der Sicherheitsbügel 16 sich in seiner vorgeschobenen Schutzposition gemäß den Fig. 1-3, Fig. 4 und 5, Fig. 7 und 8 sowie Fig. 10 befindet.

Gemäß den Fig. 1-3 sowie 1A schließt sich an die beiden Führungsenden 22 jeweils ein rückwärts gerichtetes Bügelende 25 an, wobei beide Bügelenden 25 wiederum durch einen Bügelsteg 24 miteinander verbunden sind. Bügelenden 25 und Bügelsteg 24 sind in einem Führungskanal 26 des Griffkörpers 11 entlang den Schieberichtungen x und z translatorisch verschieblich aufgenommen.

Die Funktion aller Ausführungsvarianten des Messers 10 geschieht derart, daß das Messer 10 mit dem jeweiligen Führungsende 22 des Sicherheitsbügels 16 auf die Sackoberfläche E aufgesetzt wird, wobei zugleich der Sackwerkstoff zwischen den beiden Führungsenden 22 gestrafft und geebnet wird, wie insbesondere anhand der Fig. 2 und 3 vorstellbar ist.

Sodann wird der Griffkörper 11 in Druckrichtung P nach unten gestoßen, wobei der Sicherheitsbügel 16 entlang der Einschieberichtung z in den Griffkörper 11 hineinfährt und die Messerklinge 12 die Sackoberfläche E durchdringt. Sodann kann die Schneidarbeit beginnen, indem das Messer 10 in Schneidrichtung A bewegt und dabei der Sack aufgeschnitten wird.

Alle gezeigten Ausführungsformen weisen eine Betätigungsarretiervorrichtung auf, die mittels einer Bedienungstaste 27 betätigbar ist. Das Messer 10 kann alternativ mit zwei unterschiedlich wirkenden Betätigungsarretierungen ausgerüstet sein.

Die ersten Variante besteht darin, daß das Niederdrücken der Bedienungstaste 27 eine Entriegelung des Sicherheitsbügels 16 in dessen vorgeschobener Lage (Fig. 1, Fig. 5) bewirkt, so daß der Sicherheitsbügel 16 bei gedrückter Taste 27 in Richtung z zurückgeschoben werden kann.

Sobald die Taste 27 nicht beaufschlagt wird und zugleich der Sicherheitsbügel 16 in seine vorgeschobene Schutzstellung zurückgekehrt ist (Fig. 1, Fig. 5), setzt automatisch eine Arretierung ein, die ein Zurückschieben des Sicherheitsbügels 16 in Richtung z nur gestattet, wenn die Bedienungstaste 27 gedrückt wird.

Eine alternative Ausführungsvariante besteht gemäß den Fig. 7-10 darin, daß auch bei ununterbrochen bzw. anhaltend gedrückter Taste 27 und (was hinzu kommen muß) bei Unterbrechen der Schneidarbeit oder bei Beendigung der Schneidarbeit der Sicherheitsbügel 16 zwar in seine vorgeschobene Schutzlage zurückfährt, dann aber trotz gedrückter Taste (Fig. 10) in seiner Arretierstellung verbleibt. Aus dieser Arretierstellung kann der Sicherheitsbügel 16 nur nach nochmaligem bewußten Betätigen, d.h. Loslassen der Taste 27 und nochmaliges Drücken der Taste 27, aus seiner Arretierstellung befreit werden.

Entsprechend den Ausführungsformen der Fig. 5-10 endet der Sicherheitsbügel 16 unterhalb seiner beiden Stiftbereiche 17 mit den teilkreisförmigen Bögen 21, den Führungsenden 22, den freien Enden 23 und schließlich dem Bügelsteg 24.

Die Führungskanäle 19 für die beiden Stiftbereiche 17 teilen sich auf einen Führungskanalblock 28 und auf einen Anschlagblock 29 auf.

Auf die oberen Enden der Stiftbereiche 17 ist eine Lagerkonsole 30 fest aufgesteckt, welche sich also in der Ausschieberichtung x und in der Einschieberichtung z der beiden Stiftbereiche einheitlich mit diesen bewegt. Der Anschlagblock 29 wirkt zugleich als Auszugsbegrenzung für die die Lagerkonsole 30 tragenden Stiftbereiche 17.

An ihrem freien Ende lagert die Lagerkonsole 30 in einem Lagerlauge 31 eine Zugklinke K, welche nach Art eines zweiarmigen Hebels ausgebildet ist und einen Klinkenarm 32 mit einem Klinkenkopf 33 sowie außerdem einen Rückstellarm 34 aufweist, welcher mittels einer in der Lagerkonsole 30 gehaltenen Druckfeder 35 in Einfall- bzw. Verriegelungsrichtung v der Klinke K rückstellbelastet ist.

Die Stiftbereiche 17 sind zwecks Vereinfachung der Zeichnung unterbrochen dargestellt, ebenso wie eine Zugfeder 36, deren unteres Ende in einem griffkörperfesten Haken 37 und deren oberes Ende in einem an der Lagerkonsole 30 festen Haken 37A gehalten ist. Die Zugfeder 36 stellt demnach die Federrückstellkraft F dar, welche bezüglich der Stiftbereiche 17 in deren Ausschieberichtung x wirkt.

Mit der Bedienungstaste 27, die eine Bedienungshandhabe 38 aufweist, ist ein Steuerkörper C einstückig ausgebildet.

Der Steuerkörper C bildet eine Steueraussparung 39 mit einer Steuerfläche 40, welche mit einer Gegensteuerfläche 41 am Klinkenkopf 33 der Zugklinke K zusammenwirkt.

Der Klinkenkopf 33 bildet außerdem eine Riegelfläche 42, welche dazu bestimmt ist, mit der Riegelanschlagfläche 43 des Anschlagblocks 29 zusammenzuwirken.

Die Funktion des Messers entsprechend den Fig. 4-6 ist folgende:

Gemäß Fig. 4 befindet sich der Sicherheitsbügel 16 in seiner vorgeschobenen arretierten Schutzstellung. Und zwar arretiert die insgesamt mit H bezeichnete Betätigungsarretiervorrichtung den Sicherheitsbügel 16 mit seinen Stiftbereichen 17 in der Schutzstellung. Dieses deswegen, weil die Riegelfläche 42 der Zugklinke K die Riegelanschlagfläche 43 des Anschlagblocks 29 verriegelnd hintergreift. Dabei drückt die Schraubendruckfeder 35 die Klinke K in ihre Verriegelungsstellung.

Sobald die Bedienungstaste 27 entgegen der Rückstellkraft der Schraubendruckfeder 44 mit einem Druck D beaufschlagt und dabei der Steuerkörper C niedergedrückt wird, erfolgt eine Entriegelung zwischen der Riegelfläche 42 und der Riegelanschlagfläche 43 (Fig. 5).

Wenn die Entriegelung erfolgt ist, kann der Griffkörper 11 entsprechend der Druckrichtung P nach unten gestoßen werden, während der Sicherheitsbügel 16 sich auf dem Schneidgut, nämlich auf der Sackoberfläche E, abstützt, so daß die Messerklinge 15 in die Sackoberfläche E eindringen und der Schneidvorgang in Schneidrichtung A beginnen kann.

Aus Fig. 6 ist zu ersehen, daß sich die Klinke K gemeinsam mit den beiden Stiftbereichen 17 relativ zum Griffkörper 11 nach oben bewegt hat.

Sobald eine Arbeitsunterbrechung erfolgt und damit auch der Druck P entfällt, erfolgt z.B. bei gedrückter Bedienungstaste 27 in umgekehrt analoger Weise eine Rückstellbewegung über den Zustand gemäß Fig. 5 in den Zustand gemäß Fig. 4, in welchem die Schneidstellung des Sicherheitsbügels 16 arretiert ist.

Wie im Vergleich der Fig. 5 und 4 deutlich wird, taucht der Klinkenkopf 33 mit einer Eintauchtiefe ET in die Steueraussparung 39 ein. Dadurch, daß die Eintauchtiefe ET geringer ist als die Tiefe AT der Steueraussparung 39, ist gewährleistet, daß beim Übergang des Zustandes gemäß Fig. 5 in den Arretierungszustand gemäß Fig. 4 eine behinderungsfreie Verriegelung zwischen der klinkenseitigen Riegelfläche 42 und der griffgehäusefesten Riegelanschlagfläche 43 erfolgen kann.

Anhand der vorstehenden Funktionsbeschreibung ist auch vorstellbar, daß es lediglich eines anfänglichen Betätigungsdrucks D und einer gleichzeitigen Ausübung des Drucks P bedarf, um den Sicherheitsbügel 16 aus seiner Schutzstellung (Fig. 4) in seine die Schneide 13 freilegende Freigabestellung (Fig. 6) zu überführen. Eine Entriegelung der Betätigungsarretiervorrichtung H erfolgt in der Schutzstellung des Sicherheitsbügels 16 immer dann, wenn die Bedienungshandhabe 38 entsprechend dem Druck D niedergedrückt wird.

Die Ausführungsform entsprechend den Fig. 7-10 unterscheidet sich von den Ausführungsform entsprechend den Fig. 4-6 dadurch, daß die Steueraussparung 39 in Ausschieberichtung x entgegen der Rückstellkraft einer Steuerfeder 45 begrenzt nachgiebig ist. Und zwar ist dazu als Bestandteil des Steuerkörpers C ein einarmiger Hebel 46 vorgesehen, dessen Drehlager 47 der Bedienungshandhabe 38 benachbart ist.

Zwischen der Steueraussparung 39 und dem Drehlager 47 bildet der einarmige Hebel 46 einen zum Klinkenkopf 33 weisenden Steuervorsprung 48.

Die Funktionsweise der Ausführungsform entsprechend den Fig. 7-10 ist folgende:

Gemäß Fig. 7 ist der Sicherheitsbügel 16 mittels der Betätigungsarretiervorrichtung H in seiner Schutzstellung arretiert und stützt sich dabei auf der Sackoberfläche E ab. Die Riegelfläche 42 der Zugklinke K liegt dabei verriegelnd an der Riegelanschlagfläche 43 des Anschlagblocks 29 an. Sobald die Bedienungshandhabe 38 in Druckrichtung D entgegen der Rückstellkraft der Schraubendruckfeder 44 beaufschlagt wird, drückt die Steuerfläche 40 der Steueraussparung 39 des einarmigen Hebels 46 gegen die Gegensteuerfläche 41 der Klinke K und versetzt diese in ihre entriegelte Stellung gemäß Fig. 8. Dabei sorgt die Steuerfeder 45 für ein sicheres Eintauchen des Klinkenkopfs 33 in die Steueraussparung 39.

Nachdem gemäß Fig. 8 die Entriegelung der Schutzstellung des Sicherheitsbügels 16 erfolgt ist, kann analog zu den Fig. 5 und 6 ein Druck P auf den Griffkörper 11 ausgeübt und somit die Schneidfunktion (vgl. Fig. 6) herbeigeführt werden.

Bei Vergleich der Fig. 9 und 7 ist vorstellbar, daß sich die Stiftbereiche 17 zusammen mit der Zugklinke K in Richtung x nach unten bewegen können, wenn die Bedienungshandhabe 38 nicht mehr betätigt wird, worauf in analog umgekehrter Weise ohne weiteres der Ausgangszustand gemäß Fig. 7 erreicht wird. Dabei gleitet eine klinkenseitige Schrägfläche 49 in Richtung x über eine Rampenfläche 50 des griffkörperfesten Anschlagblocks 29, so daß der Klinkenkopf 33 unter der Wirkung der Schraubendruckfeder 35 in seine Raststellung versetzt werden kann.

Die zuletzt beschriebene Funktion gilt auch bei nicht betätigter Bedienungstaste für das zuvor geschilderte Ausführungsbeispiel beim Übergang der Stellung gemäß Fig. 6 in die Stellung gemäß Fig. 4.

Für den Fall jedoch, daß der Druck P bei Beendigung der Schneidarbeit entfällt, zugleich aber die Bedienungshandhabe 38 mit dem Druck D beaufschlagt wird, stellt sich der Zustand gemäß Fig. 10 ein, wonach der Klinkenkopf 33 bei seinem Weg in Richtung x zuvor gegen den Steuervorsprung 48 angelaufen ist. Da die Federrückstellkraft F der Zugfeder 36 größer ist als die Rückstellkraft der Steuerfeder 45, zieht die Zugfeder 36 den Klinkenkopf 33 gegen den Steuervorsprung 48 des einarmigen Hebels 46, so daß letzterer in Richtung x nach unten verdrängt und der Klinkenkopf 33 durch die Feder 35 ungehindert in seine verriegelte Position gemäß Fig. 10 gedrückt wird. Sobald die Bedienungshandhabe entlastet wird und die Feder 44 den Steuerkörper C nach außen drückt, taucht der Klinkenkopf 33 wieder in die Steueraussparung 39 ein (Fig. 7).

## Patentansprüche

1. Messer (10) mit einem Schutzteil (16), welches mindestens einen starren Schutzstift (17) bildet, welcher sich entlang der Schneide (13) einer Messerklinge (12) erstreckt und welcher parallel zu seiner Längsmittelachse (L) in einem Gleitführungsraum (19) eines Griffkörpers (11) translatorisch gleitverschieblich gehalten und von seiner die Schneide Überlagernder Schutzstellung entgegen einer Federrückstellkraft (F) in eine die Schneide (13) freilegende Freigabestellung in den Griffkörper (11) einschiebbar ist, wobei dem Schutzteil (16) eine Betätigungsarretiervorrichtung (H) zugeordnet ist, welche mittels einer Bedienungstaste (27) in der Schutzstellung des Schutzteils (16) sowohl verriegelbar als auch entriegelbar ist, wobei das Schutzteil (16) in seiner Schutzstellung bei nicht betätigter Bedienungstaste (27) verriegelt ist, wobei der Schutzstift (17) durch die Federrückstellkraft (F) von seiner Freigabestellung in seine Schutzstellung selbsttätig zurückgestellt wird, und wobei die Betätigungsarretiervorrichtung (H) eine mit dem Griffkörper (11) feste, sich etwa quer zur Längsmittelachse (L) des Stiftbereichs (17) erstreckende Riegelanschlagfläche (43) aufweist, **dadurch gekennzeichnet, daß** innerhalb des Griffkörpers (11) am Schutzstift (17) ein Riegel gehalten ist, welcher die Riegelanschlagfläche (43) mit einer Riegelfläche (42) hintergreift und dabei den Schutzstift (17) in seiner Schutzstellung blockiert, und daß die Riegelfläche (42) mittels der Bedienungstaste (27) in ihre Entriegelungsstellung versetzbar ist wobei der Riegel eine am Schutzstift (17) schwenkbar gelagerte Klinke (k) ist, deren Steverfläche die Riegelfläche (42) bildet.

2. Messer nach Anspruch 1, **dadurch gekennzeichnet, daß** die Translationsrichtung (x, y) des Stiftbereichs (17) in der Schwenkebene der Klinke (K) liegt oder zu dieser parallel ist.

3. Messer nach Anspruch 1 oder nach Anspruch 2, **dadurch gekennzeichnet, daß** die Klinke (K) eine Zugklinke ist.

4. Messer nach einem der Ansprüche 1 bis 3, **dadurch gekennzeichnet, daß** mit der Bedienungstaste (27) ein Steuerkörper (C) bewegungsgekuppelt ist, welcher eine Steuerfläche (40) aufweist, mit der die Klinke (K) im Entriegelungssinne druckbeaufschlagbar ist.

5. Messer nach Anspruch 4, **dadurch gekennzeichnet, daß** die Steuerfläche (40) Teil einer Steueraussparung (39) ist, in welche die Klinke (K) mit ihrem Kopf (33) zur Messerspitze (15) hin in Eintauchrichtung eintaucht, während sich der Stiftbereich (17) in seiner Schutzstellung befindet, wobei die Eintauchtiefe (ET) des Klinkenkopfs (33) und die der Eintauchtiefe (ET) gleichgerichtete Tiefe (AT) der Steueraussparung (39) aufeinander abgestimmt sind.

6. Messer nach einem der Ansprüche 1 bis 5, **dadurch gekennzeichnet, daß** die Klinke (K) in Verriegelungsrichtung (v) belastet, insbesondere federbelastet ist.

7. Messer nach einem der Ansprüche 4 bis 6, **dadurch gekennzeichnet, daß** der Steuerkörper (C) bei Entriegelung der Klinke (K) rückstellfederbelastet ist.

8. Messer nach einem der Ansprüche 4 bis 7, **dadurch gekennzeichnet, daß** die Bedienungstaste (27) und der Steuerkörper (C) einstückig ausgebildet sind.

9. Messer nach einem der Ansprüche 7 bis 8, **dadurch gekennzeichnet, daß** der die Steueraussparung (39) bildende Bereich (46) des Steuerkörpers (C) entgegen der Rückstellkraft einer Steuerfeder (45) in Eintauchrichtung des Klinkenkopfs (33) relativ zum Steuerkörper (C) begrenzt nachgiebig gelagert ist, und daß der nachgiebig gelagerte Bereich (46) benachbart der Steueraussparung (39) einen Steuervorsprung bildet, gegen den der Kopf (33) der Klinke (K) auf ihrem Weg von der Freigabestellung zur Schutzstellung des Stiftbereichs (17) anläuft, wenn der Stiftbereich (17) von einem äußeren Druck (P) entlastet ist und die Bedienungstaste (27) anhaltend betätigt wird, wobei die Rückstellkraft der Steuerfeder (45) geringer ist als die auf den Stiftbereich (17) wirkende Federrückstellkraft (F), welche der Klinke (K) durch das Verdrängen des nachgiebigen Bereichs (46) ihren Einschwenkweg zur Riegelanschlagfläche (43) hin öffnet.

10. Messer nach Anspruch 9, **dadurch gekennzeichnet, daß** der nachgiebig gelagerte Bereich einen einarmigen Hebel (46) bildet.

11. Messer nach Anspruch 10, **dadurch gekennzeichnet, daß** das Drehlager (47) des einarmigen Hebels (46) einer Bedienungshandhabe (38) der Bedienungstaste (27) benachbart ist, daß die Steueraussparung (39) an einer Längsseite am freien Ende des einarmigen Hebels (46), dem Klinkenkopf (33) zugewandt, angeordnet ist, während der auf derselben Längsseite befindliche Steuervorsprung (48) zwischen der Steueraussparung (39) und dem Drehlager (47) angeordnet ist.

12. Messer nach Anspruch 11, **dadurch gekennzeichnet, daß** auf der der Steueraussparung (39) abgewandten Längsseite des einarmigen Hebels (46) die sich zwischen letzterem und dem Steuerkörper (C) abstützende, eine Druckfeder bildende Steuerfeder (45) angeordnet ist.

13. Messer nach einem der Ansprüche 1 bis 12, **dadurch gekennzeichnet, daß** die mit dem Griffkörper (11) feste Riegelanschlagfläche (43) von einem Anschlagblock (29) gebildet ist, welcher zugleich eine Axialführung (19) für mindestens einen Stiftbereich (17) darstellt.

## Claims

1. Knife (10) with a safety guard (16), forming at least one rigid guard pin (17) which extends along the cutting edge (13) of a knife blade (12) and which is retained so as to be slidably displaceable parallel with its longitudinal mid-axis (L) in a slide guide compartment (19) of a handle body (11) and is able to slide from its safety position projecting beyond the cutting edge against the force of a spring return force (F) into a position in the handle body (11) in which the cutting edge (13) is exposed, the safety guard (16) co-operating with a lock operating mechanism (H) which can be both locked and released by means of an operating trigger (27) when the safety guard (16) is in the safety position, the safety guard (16) being locked in its safety position when the operating trigger (27) is not being operated, whereby the guard pin (17) is automatically returned from its release position to its safety position by the spring return force (F) and whereby the lock operating mechanism (H) has a lock stop surface (43) permanently joined to the handle body (11) and extending substantially transversely to the longitudinal mid-axis (L) of the pin region (17), **characterised in that** a lock is mounted on the guard pin (17) inside the handle body (11) which engages behind the lock stop surface (43) by means of a lock surface (42), thereby locking the guard pin (17) in its safety position, and **in that** the lock surface (42) can be displaced into the release position by means of the operating trigger (27), the lock being a catch (K) pivotably mounted on the guard pin (17), the control surface of which forms the lock surface (42).

2. Knife as claimed in claim 1, **characterised in that** the direction of translation (x, y) of the pin region (17) lies in the pivot plane of the catch (K) or is parallel therewith.

3. Knife as claimed in claim 1 or claim 2, **characterised in that** the catch (K) is a tension-operated catch.

4. Knife as claimed in one of claims 1 to 3, **characterised in that** the operating trigger (27) is displacingly coupled with a control body (C), which has a control surface (40), by means of which pressure can be applied to the catch (K) in the release direction.

5. Knife as claimed in claim 4, **characterised in that** the control surface (40) is part of a control recess (39) in which the catch (K) is downwardly inserted by its head (33) towards the knife tip (15), whilst the pin region (17) is located in its safety position, the insertion depth (ET) of the catch head (33) and the depth (AT) of the control recess (39) aligned with the insertion depth (ET) being designed to match one another.

6. Knife as claimed in one of claims 1 to 5, **characterised in that** the catch (K) is loaded in the locking direction (v), in particular is spring-biassed.

7. Knife as claimed in one of claims 4 to 6, **characterised in that** the control body (C) is return-spring-biassed on release of the catch (K).

8. Knife as claimed in one of claims 4 to 7, **characterised in that** the operating trigger (27) and the control body (C) are of an integral design.

9. Knife as claimed in one of claims 7 to 8, **characterised in that** the region (46) of the control body (C) forming the control recess (39) is mounted so as to be flexible to a restricted degree relative to the control body (C) in the downward direction in which the catch head (33) is inserted against the return force of a control spring (45), and **in that** the flexibly mounted region (46) forms a control projection adjacent to the control recess (39), against which the head (33) of the catch (K) runs on its travel from the release position to the safety position of the pin region (17) if external pressure on the pin region (17) is relaxed and the operating trigger (27) is continuously operated by an external pressure (P), the return force of the control spring (45) being lower than the spring return force (F) acting on the pin region (17), which opens the pivot path of the catch (K) to the lock stop surface (43) by displacing the flexible region (46).

10. Knife as claimed in claim 9, **characterised in that** the flexibly mounted region forms a single-arm lever (46).

11. Knife as claimed in claim 10, **characterised in that** the pivot bearing (47) of the single-arm lever (46) is adjacent to a control handle (38) of the operating trigger (27) and the control recess (39) is disposed on a longitudinal face on the free end of the single-arm lever (46) facing the catch head (33), whilst the control projection (48) located on the same longitudinal face is arranged between the control recess (39) and the pivot bearing (47).

12. Knife as claimed in claim 11, **characterised in that** the control spring (45) forming a compression spring on the longitudinal face of the single-arm lever (46) remote from the control recess (39) is arranged between the former and the control body (C).

13. Knife as claimed in one of claims 1 to 12, **characterised in that** the lock stop surface (43) attached to the handle body (11) is formed by a stop block (29) which simultaneously constitutes an axial guide (19) for at least one pin region (17).

## Revendications

1. Couteau (10) avec un élément protecteur (16) qui forme au moins une tige de protection (17) rigide, qui s'étend le long du tranchant (13) d'une lame de couteau (12) et qui est maintenu, de façon à permettre une mobilité en translation par coulissement, parallèlement à son axe longitudinalement (L), dans un espace de guidage coulissant (19) d'un corps de manche (11), et peut être inséré dans le corps de manche (11), de sa position de protection se superposant au tranchant, à l'encontre d'une force de rappel élastique (F), en une position de libération dégageant le tranchant (13), à l'élément protecteur (16) étant associé un dispositif de blocage d'actionnement (H) qui peut être tant verrouillable qu'également déverrouillable à la position de protection de l'élément protecteur (16), à l'aide d'une touche de manoeuvre (27), l'élément protecteur (16) étant verrouillé à sa position de protection, lorsque la touche de manoeuvre (27) n'est pas actionnée, la tige de protection (17) étant rappelée automatiquement à sa position de protection depuis sa position de libération, par l'action de la force de rappel élastique (F), et le dispositif de blocage d'actionnement (H) présente une face de butée de verrouillage (43) fixée au corps de branche (11), s'étendant à peu près par rapport à l'axe longitudinal (L) de la zone de tige (17), **caractérisé par le fait qu'**à l'intérieur du corps de manche (11), sur la tige de protection (17), est maintenu un verrou qui saisit par l'arrière la face de butée de verrou (43) par une face de verrouillage (42) et bloque alors la tige de protection (17) à sa position de protection, et **par le fait que** la face de verrou (42) est déplaçable à sa position de déverrouillage à l'aide de la tige de manoeuvre (27), le verrou étant un cliquet (K), monté à pivotement sur la tige de protection (17), dont la surface forme la surface de verrouillage.

2. Couteau selon la revendication 1, **caractérisé par le fait que** la direction de translation (x, y) de la zone de tige (17) est située dans le plan de pivotement du cliquet (K) ou parallèlement à celui-ci.

3. Couteau selon la revendication 1 ou selon la revendication 2, **caractérisé par le fait que** le cliquet (K) est un cliquet de traction.

4. Couteau selon l'une des revendications 1 à 3, **caractérisé par le fait qu'**un corps de commande (C), présentant une face de commande (40) à l'aidé de laquelle le cliquet (K) est susceptible d'être sollicité en pression dans le sens du déverrouillage, est couplé cinématiquement à la touche de manoeuvre (27).

5. Couteau selon la revendication 4, **caractérisé par le fait que** la face de commande (40) fait partie d'un évidement de commande (39) dans lequel le cliquet (K) pénètre, par sa tête (33) tournée vers la pointe (15) en direction de pénétration, tandis que la zone de tige (17) se trouve à sa position de protection, la profondeur de pénétration (ET) de la tête de cliquet (33) et la profondeur (AT), orientée dans le même sens que la profondeur de pénétration (ET), de l'évidement de commande (39) sont adaptées l'une à l'autre.

6. Couteau selon l'une des revendications 1 à 5, **caractérisé en ce que** le cliquet (K) est chargé dans la direction de verrouillage (v), en particulier, est sollicité par une force élastique.

7. Couteau selon l'une des revendications 4 à 6, **caractérisé par le fait que** le corps de commande (C) est chargé par un ressort de rappel lors du déverrouillage du cliquet (K).

8. Couteau selon l'une des revendications 4 à 7, **caractérisé par le fait que** la touche de manoeuvre (27) et le corps de commande (C) sont réalisés d'une seule pièce.

9. Couteau selon l'une des revendications 7 à 8, **caractérisé par** le fait du corps de commande (C), est montée de façon à permettre une déformation limitée par rapport au corps de commande (C), à l'encontre de la force de rappel d'un ressort de commande (45) dans la direction de pénétration de la tête de cliquet (33), et par le fait que la zone (46) à montage déformable forme, au voisinage de l'évidement de commande (39), une saillie de commande contre laquelle la tête (33) du cliquet (K) vient se placer, sur sa course de passage de la position de libération à la position de protection de la zone de tige (17), lorsque la zone de tige (17) est déchargée d'une pression extérieure (P) et que la touche de manoeuvre (27) est actionnée avec un effet d'immobilisation, la force de rappel du ressort de commande (45) étant inférieure à la force de rappel élastique (F) agissant sur la zone de tige (17), force qui, par le déplacement de la zone (46) déformable, ouvre au cliquet (K) sa course de rétraction par pivotement par rapport à la surface de butée de verrou (43).

10. Couteau selon la revendication 9, **caractérisé par le fait que** la zone à montage déformable forme un levier (46) à un bras.

11. Couteau selon la revendication 10, **caractérisé par le fait que** le palier de rotation (47) du levier (46) à un bras est voisine d'une manette de manoeuvre (38) de la touche de manoeuvre (27), en ce que l'évidement de commande (39) est disposé sur un côté long à l'extrémité libre du levier (46) à un bras, en étant tourné vers la tête de cliquet (33), tandis que la saillie de commande (48) se trouvant sur le même côté long est disposée entre l'évidement de commande (39) et le palier de rotation (47).

12. Couteau selon la revendication 11, **caractérisé par le fait que**, sur le côté long, opposé à l'évidement de commande (39), du levier (46) à un bras est disposé le ressort de commande (45) formant un ressort de pressage, prenant appui entre ce dernier levier et le corps de commande (C).

13. Couteau selon l'une des revendications 1 à 12, **caractérisé par le fait que** la face de butée de verrou 43) fixée au corps de manche (11) est formée par un bloc de butée (29) qui forme en même temps un guidage axial (19) pour au moins une zone de tige (17).
